# FASCICULE DE BREVET EUROPEEN

(11) **EP 3 545 725 B1**
(45) Date de publication et mention de la délivrance du brevet: **19.08.2020**
(21) Numéro de dépôt: 17816925.6
(22) Date de dépôt: 24.11.2017
(51) Int. Cl.: H05B 1/02, F24H 3/00, F24C 7/06

(54) **APPAREIL DE CHAUFFAGE DE TYPE RADIATEUR ÉLECTRIQUE INCLUANT UN CONVERTISSEUR DE TENSION**
HEIZVORRICHTUNG VOM TYP EINES ELEKTRISCHEN HEIZKÖRPERS MIT EINEM SPANNUNGSWANDLER
HEATING APPARATUS OF THE ELECTRIC RADIATOR TYPE INCLUDING A VOLTAGE CONVERTER

(30) Priorité: 24.11.2016 FR 1661447
(43) Date de publication de la demande: 02.10.2019
(73) Titulaire: Lancey Energy Storage, 38000 Grenoble (FR)
(72) Inventeur: MEYER, Raphaël, 38000 Grenoble (FR); MOREAU, Gilles, 38000 Grenoble (FR); ROMATIER, Antoine, 38660 Saint Vincent de Mercuze (FR)
(74) Mandataire: Verriest, Philippe
(86) Numéro de dépôt international: PCT/FR2017/053243
(87) Numéro de publication internationale: WO 2018/096290

(56) Documents cités:
- CN-A- 1 567 644
- CN-B- 102 695 308
- FR-A1- 2 882 132
- FR-A1- 2 978 624
- US-A1- 2011 286 725
- US-B1- 6 218 607

## Description

La présente invention concerne un appareil de chauffage de type radiateur électrique, comprenant un boitier logeant un organe de chauffe produisant un premier flux de calories lorsqu'une entrée de l'organe de chauffe est alimentée par une tension électrique.

L'invention concerne aussi une installation électrique comprenant une source d'alimentation électrique et au moins un tel appareil de chauffage.

Classiquement, la source d'alimentation électrique à laquelle l'appareil de chauffage est raccordé délivre une tension électrique alternative et tous les composants de l'appareil de chauffage sont adaptés en conséquence. Classiquement, cette source d'alimentation est constituée par le réseau électrique local.

Dans certains appareils de chauffage, il est également connu d'intégrer un parc de batteries associé à l'organe de chauffe. Ce parc de batteries permet de stocker de l'énergie utilisée par l'appareil de chauffage, en vue d'espacer la consommation d'électricité dans le temps.

Toutefois, ces appareils de chauffage connus ne donnent pas encore une entière satisfaction.

En effet, ils confèrent une très grande limitation quant à la nature de la source d'alimentation électrique, excluant les possibilités de fonctionnement via une source d'énergie électrique délivrant une tension électrique continue telle qu'un équipement photovoltaïque, une pile à combustible, une supercapacité ou une batterie à base de cellules électrochimiques, sauf à engendrer des pertes de rendement qui sont rédhibitoires.

Il est rappelé que la conversion d'une tension continue en une tension alternative et la conversion inverse induisent des pertes de rendement très conséquentes.

Or, il est connu que la tendance actuelle favorise les énergies renouvelables qui, la plupart du temps, délivrent une tension électrique continue.

US 2011/286725 A1 décrit un appareil de chauffage de type radiateur électrique selon le préambule de la revendication 1.

La présente invention vise à résoudre tout ou partie des inconvénients listés ci-dessus.

Dans ce contexte, il existe un besoin de fournir un appareil de chauffage simple, économique, fiable, ayant un rendement élevé et dont l'utilisation dans le cadre de sources d'alimentation en énergie électrique continue est nettement facilitée tout en améliorant les rendements globaux.

A cet effet, il est proposé un appareil de chauffage de type radiateur électrique, comprenant:
- un boitier logeant un organe de chauffe produisant un premier flux de calories lorsqu'une entrée de l'organe de chauffe est alimentée par une tension électrique continue,
- un convertisseur de tension implanté dans le boitier et comprenant une entrée munie d'éléments de raccordement pour raccorder le convertisseur de tension à une source d'alimentation électrique et une sortie délivrant une tension électrique continue apte à alimenter directement ou indirectement l'entrée de l'organe de chauffe, un dispositif de stockage d'énergie électrique fonctionnant sous un courant électrique continu, ayant une entrée destinée à être alimentée par un courant continu et une sortie délivrant un courant continu, le dispositif de stockage d'énergie électrique comprenant une batterie à base d'un assemblage de cellules électrochimiques et/ou un supercondensateur et/ou une pile à combustible,
- une unité de gestion logée dans le boitier et pilotant au moins l'organe de chauffe,
   - des premiers éléments de liaison pour relier la sortie du convertisseur de tension avec l'entrée de l'organe de chauffe et aptes à appliquer la tension électrique continue délivrée en sortie du convertisseur de tension à l'entrée de l'organe de chauffe,
   - des deuxièmes éléments de liaison pour relier la sortie du convertisseur de tension avec l'entrée du dispositif de stockage d'énergie électrique et aptes à appliquer la tension électrique continue délivrée en sortie du convertisseur de tension à l'entrée du dispositif de stockage d'énergie électrique,
   - des troisièmes éléments de liaison pour relier la sortie du dispositif de stockage d'énergie électrique avec l'entrée de l'organe de chauffe et aptes à appliquer le courant continu délivré par la sortie du dispositif de stockage d'énergie électrique à l'entrée de l'organe de chauffe,
   - des éléments de commutation pour faire varier les premiers éléments de liaison entre une configuration de circuit ouvert ou de circuit fermé, pour faire varier les deuxièmes éléments de liaison entre une configuration de circuit ouvert ou de circuit fermé, et pour faire varier les troisièmes éléments de liaison entre une configuration de circuit ouvert ou de circuit fermé,
- un élément de caractérisation permettant de caractériser l'état de charge du dispositif de stockage d'énergie électrique,
- des éléments de transmission permettant d'adresser la valeur déterminée par l'élément de caractérisation à une entrée de l'unité de gestion, - un capteur de mesure de la température à l'extérieur du boitier, et
- des éléments de transmission permettant d'adresser la valeur déterminée par le capteur de mesure à une entrée de l'unité de gestion; l'unité de gestion assurant un pilotage des éléments de commutation selon un algorithme de stratégie prédéterminé enregistré dans une mémoire de l'unité de gestion, en fonction de la valeur déterminée par le capteur de mesure et adressée à l'entrée de l'unité de gestion et en fonction de la valeur déterminée par l'élément de caractérisation et adressée à l'entrée de l'unité de gestion.
Selon un mode de réalisation particulier, le convertisseur de tension est configuré de sorte à pouvoir délivrer, à sa sortie, ladite tension électrique continue par conversion d'une tension électrique continue appliquée à l'entrée du convertisseur de tension par la source d'alimentation électrique lorsque le convertisseur de tension est raccordé à celle-ci.
Selon un autre mode de réalisation particulier, le convertisseur de tension est configuré de sorte à pouvoir délivrer, à sa sortie, ladite tension électrique continue par conversion d'une tension électrique alternative appliquée à l'entrée du convertisseur de tension par la source d'alimentation électrique lorsque le convertisseur de tension est raccordé à celle-ci.

Selon encore un autre mode de réalisation particulier, l'unité de gestion fait varier l'appareil de chauffage, par pilotage des éléments de commutation, entre un premier mode de fonctionnement où les premiers éléments de liaison et/ou les troisièmes éléments de liaison occupent une configuration de circuit ouvert et un deuxième mode de fonctionnement où les premiers éléments de liaison et/ou les troisièmes éléments de liaison occupent une configuration de circuit fermé, le premier mode de fonctionnement étant occupé si la différence entre la valeur déterminée par le capteur de mesure et une température de consigne connue de l'unité de gestion est supérieure à un premier écart prédéterminé strictement positif et le deuxième mode de fonctionnement étant occupé si la différence entre la valeur déterminée par le capteur de mesure et la température de consigne connue de l'unité de gestion est inférieure à un deuxième écart prédéterminé négatif ou nul.

Selon encore un autre mode de réalisation particulier, l'unité de gestion fait varier l'appareil de chauffage, par pilotage des éléments de commutation, entre un troisième mode de fonctionnement où les deuxièmes éléments de liaison occupent une configuration de circuit fermé et un quatrième mode de fonctionnement où les deuxièmes éléments de liaison occupent une configuration de circuit ouvert, le troisième mode de fonctionnement étant occupé si la valeur déterminée par l'élément de caractérisation est inférieure ou égale à un premier seuil prédéterminé connu de l'unité de gestion et le quatrième mode de fonctionnement étant occupé dès que la valeur déterminée par l'élément de caractérisation est supérieure ou égale à un deuxième seuil prédéterminé connu de l'unité de gestion et strictement supérieur au premier seuil prédéterminé.

Selon encore un autre mode de réalisation particulier, l'unité de gestion fait occuper à l'appareil de chauffage, par pilotage des éléments de commutation, un cinquième mode de fonctionnement où les troisièmes éléments de liaison occupent une configuration de circuit fermé si la valeur déterminée par l'élément de caractérisation est supérieure ou égale à un troisième seuil prédéterminé connu de l'unité de gestion.

Selon encore un autre mode de réalisation particulier, l'unité de gestion assure un pilotage du convertisseur de tension tel que la tension électrique continue délivrée à la sortie du convertisseur de tension varie en fonction de la puissance à délivrer par l'organe de chauffe calculée par l'unité de gestion.

Selon encore un autre mode de réalisation particulier, le convertisseur de tension comprend des dissipateurs thermiques produisant un deuxième flux de calories avec les calories générées par le convertisseur de tension et le deuxième flux est mélangé avec le premier flux de calories généré par l'organe de chauffe.

Il est également proposé une installation électrique comprenant une source d'alimentation électrique et au moins un tel appareil de chauffage dont les éléments de raccordement de l'entrée du convertisseur de tension sont raccordés à la source d'alimentation électrique, dans laquelle la source d'alimentation électrique délivre une tension électrique continue et comprend tout ou partie des éléments suivants : des panneaux photovoltaïques, une pile à combustible, une supercapacité, une batterie à base d'un assemblage de cellules électrochimiques.

L'invention sera bien comprise à l'aide de la description qui suit de modes particuliers de réalisation de l'invention donnés à titre d'exemples non limitatifs et représentés sur les dessins annexés, dans lesquels :
La Figure 1 est une vue schématique des composants d'un exemple d'appareil de chauffage selon l'invention.
Les Figures 2 et 3 illustrent deux exemples de réalisation de l'appareil de chauffage de la Figure 1.

En référence aux Figures 1 à 3 annexées telles que présentées sommairement ci-dessus, l'invention concerne essentiellement un appareil de chauffage 10 de type radiateur électrique, comprenant un boitier 11 logeant un organe de chauffe 12 produisant un premier flux de calories F1 lorsqu'une entrée 121 de l'organe de chauffe 12 est alimentée par une tension électrique continue.

L'organe de chauffe 12 peut notamment comprendre au moins un corps rayonnant et/ou au moins un dispositif de chauffage par fluide caloporteur.

L'invention concerne aussi une installation électrique comprenant une source d'alimentation électrique 13 et au moins un tel appareil de chauffage 10. Comme il le sera compris d'après les explications qui suivront, la source d'alimentation électrique 13 peut être du type délivrant une tension électrique alternative, ou, encore plus avantageusement, être du type délivrant une tension électrique continue.

L'appareil de chauffage 10 comprend un convertisseur de tension 14 implanté dans le boitier 11 et comprenant une entrée 141 munie d'éléments de raccordement permettant de raccorder électriquement le convertisseur de tension 14 à la source d'alimentation électrique 13 et une sortie 142 délivrant une tension électrique continue apte à alimenter directement ou indirectement l'entrée 121 de l'organe de chauffe 12. Le convertisseur de tension 14 permet de transformer le courant d'entrée en provenance de la source 13 en un courant de sortie continu directement utilisable sous cette forme par les composants que le convertisseur de tension 14 est destiné à alimenter en énergie.

La nature du convertisseur de tension 14 est directement liée à celle de la source d'alimentation électrique 13 à laquelle il est destiné à être raccordé. Notamment, le convertisseur de tension 14 peut être configuré de sorte à pouvoir délivrer, à sa sortie 142, la tension électrique continue par conversion d'une tension électrique continue appliquée à l'entrée 141 du convertisseur de tension 14 par la source d'alimentation électrique 13 lorsque le convertisseur de tension 14 est raccordé à celle-ci. Ainsi, si la source d'alimentation électrique 13 est du type délivrant une tension électrique continue, alors le convertisseur de tension 14 pourra être de type DC/DC. Alternativement, il reste toutefois envisagé que le convertisseur de tension 14 soit configuré de sorte à pouvoir délivrer, à sa sortie 142, la tension électrique continue par conversion d'une tension électrique alternative appliquée à l'entrée 141 du convertisseur de tension 14 par la source d'alimentation électrique 13 lorsque le convertisseur de tension 14 est raccordé à celle-ci. Ainsi, si la source d'alimentation électrique 13 est du type délivrant une tension électrique alternative, alors le convertisseur de tension 14 pourra être de type AC/DC.

Le convertisseur de tension 14 peut par exemple comprendre une alimentation à découpage ou plusieurs alimentations à découpage en parallèle, ou plus simplement au moins un hacheur, afin de permettre la conversion d'un courant alternatif en un courant continu directement exploitable par les composants que la sortie 142 du convertisseur de tension 14 est destinée à alimenter en énergie électrique.

Selon un mode de réalisation avantageux, l'appareil de chauffage 10 comprend un dispositif de stockage d'énergie électrique 15 fonctionnant sous un courant électrique continu, ayant une entrée 151 destinée à être alimentée par un courant continu et une sortie 152 délivrant un autre courant continu. Le dispositif de stockage 15 permet de stocker de l'énergie utilisée par l'appareil de chauffage 10, en vue d'espacer la consommation d'électricité dans le temps. Il permet en particulier de stocker de l'énergie électrique lorsque celle-ci est disponible, notamment lorsque son coût d'obtention est jugé économique.

A titre d'exemple, le dispositif de stockage d'énergie électrique 15 comprend une batterie à base d'un assemblage de cellules électrochimiques et/ou un supercondensateur et/ou une pile à combustible.

Par ailleurs, afin de pouvoir réaliser une alimentation directe de l'organe de chauffe 12 en énergie électrique par la sortie 142 du convertisseur de tension 14, l'appareil de chauffage 10 comprend des premiers éléments de liaison 16 pour relier la sortie 142 du convertisseur de tension 14 avec l'entrée 121 de l'organe de chauffe 12 et aptes à appliquer la tension électrique continue délivrée en sortie 142 du convertisseur de tension 14 à l'entrée 121 de l'organe de chauffe 12.

En parallèle, afin de pouvoir réaliser une alimentation indirecte de l'organe de chauffe 12 en énergie électrique par la sortie 142 du convertisseur de tension 14, l'appareil de chauffage 10 comprend des deuxièmes éléments de liaison 17 pour relier la sortie 142 du convertisseur de tension 14 avec l'entrée 151 du dispositif de stockage d'énergie électrique 15 et aptes à appliquer la tension électrique continue délivrée en sortie 142 du convertisseur de tension 14 à l'entrée 151 du dispositif de stockage d'énergie électrique 15. En complément, l'appareil de chauffage 10 comprend des troisièmes éléments de liaison 18 pour relier la sortie 152 du dispositif de stockage d'énergie électrique 15 avec l'entrée 121 de l'organe de chauffe 12 et aptes à appliquer le courant continu délivré par la sortie 152 du dispositif de stockage d'énergie électrique 15 à l'entrée 121 de l'organe de chauffe 12.

La nature des premiers éléments de liaison 16, des deuxièmes éléments de liaison 17 et des troisième éléments de liaison 18 n'est pas limitative en soi dès lors qu'elle leur permet d'être adaptés aux fonctions qui leur sont attribuées présentées ci-avant.

En outre, l'appareil de chauffage 10 comprend des éléments de commutation (non représentés en tant que tels) pour faire varier les premiers éléments de liaison 16 entre une configuration de circuit ouvert ou de circuit fermé, pour faire varier les deuxièmes éléments de liaison 17 entre une configuration de circuit ouvert ou de circuit fermé, et pour faire varier les troisièmes éléments de liaison 18 entre une configuration de circuit ouvert ou de circuit fermé.

L'appareil de chauffage 10 comprend également une unité de gestion 19 logée dans le boitier 11 et pilotant l'organe de chauffe 12 via les liaisons de commande 20 (filaires ou non). L'unité de gestion 19 peut également assurer le pilotage des éléments de commutation évoqués au paragraphe précédent.

L'unité de gestion 19 peut également assurer le pilotage du convertisseur de tension 14 via les liaisons de commande 21 (filaires ou non) et/ou le pilotage du dispositif de stockage d'énergie électrique 15 via les liaisons de commande 22 (filaires ou non).

Notamment, l'unité de gestion 19 assure un pilotage du convertisseur de tension 14 tel que la tension électrique continue délivrée à la sortie 142 du convertisseur de tension 14 varie en fonction de la puissance à délivrer par l'organe de chauffe 12 calculée par l'unité de gestion 19. En particulier, une telle stratégie de pilotage sera envisagée et facilitée lorsque le convertisseur de tension 14 comprend une pluralité d'alimentation à découpage en parallèle. Il est donc possible de varier la puissance délivrée par l'organe de chauffe 12 de manière simple et économique, sans avoir recours à une solution électronique complexe.

Ainsi, la tension continue délivrée par le convertisseur de tension 14 est dépendante de la tension nécessaire à l'organe de chauffe 12 ou au dispositif de stockage 15.

L'utilisation d'un convertisseur de tension 14 de type alimentation à découpage ou hacheur permet en outre d'éviter la redondance entre les fournitures en courant continu des différentes composants électroniques incorporés dans l'appareil de chauffage 10 (carte métier, capteurs, affichage, etc....). Au contraire, le convertisseur de tension 14 permet d'alimenter en courant continu l'ensemble des composants électroniques. Il en résulte une simplicité de conception, un coût limité, une meilleure robustesse.

Il va de soi que la sortie 142 du convertisseur de tension 14 est également reliée à une entrée de l'unité de gestion 19 afin d'en assurer l'alimentation en énergie électrique.

Comme cela est représenté sur la Figure 1, l'appareil de chauffage 10 comprend aussi un capteur de mesure 23 apte à mesurer la température à l'extérieur du boitier 11 et des éléments de transmission 24 permettant d'adresser la valeur déterminée par le capteur de mesure 23 à une entrée 191 de l'unité de gestion 19.

L'appareil de chauffage 10 comprend également un élément de caractérisation 25 permettant de caractériser l'état de charge du dispositif de stockage d'énergie électrique 15 et des éléments de transmission 26 permettant d'adresser la valeur déterminée par l'élément de caractérisation 25 à une entrée 192 de l'unité de gestion 19.

Préférentiellement, l'unité de gestion 19 assure un pilotage des éléments de commutation selon un algorithme de stratégie prédéterminé enregistré dans une mémoire de l'unité de gestion 19, en fonction de la valeur déterminée par le capteur de mesure 23 et adressée à l'entrée 191 de l'unité de gestion 191 via les premiers éléments de transmission 24 et en fonction de la valeur déterminée par l'élément de caractérisation 25 et adressée à l'entrée 192 de l'unité de gestion 19 via les deuxièmes éléments de transmission 26.

L'algorithme de stratégie permet de choisir les meilleures conditions pour choisir le fonctionnement de l'organe de chauffe 12, la charge directe du dispositif de stockage 15 en courant continu ou la décharge du dispositif de stockage 15 à travers l'organe de chauffe 12 adapté au courant continu.

Selon un mode de réalisation préférentiel, l'unité de gestion 19 fait varier l'appareil de chauffage 10, par pilotage des éléments de commutation, entre :
- un premier mode de fonctionnement où les premiers éléments de liaison 16 et/ou les troisièmes éléments de liaison 18 occupent une configuration de circuit ouvert, le premier mode de fonctionnement étant occupé si la différence entre la valeur déterminée par le capteur de mesure 23 et une température de consigne connue de l'unité de gestion 19 est supérieure à un premier écart prédéterminé strictement positif,
- et un deuxième mode de fonctionnement où les premiers éléments de liaison 16 et/ou les troisièmes éléments de liaison 18 occupent une configuration de circuit fermé, le deuxième mode de fonctionnement étant occupé si la différence entre la valeur déterminée par le capteur de mesure 23 et la température de consigne connue de l'unité de gestion 19 est inférieure à un deuxième écart prédéterminé négatif ou nul.

La valeur du premier écart prédéterminé est typiquement comprise entre 1 et 3°, par exemple égal à 2°. Ainsi dans ce dernier exemple, le premier mode de fonctionnement est adopté si la température mesurée par le capteur de température 23 est supérieure d'au moins deux degrés au-delà de la température de consigne, ce qui a pour effet d'arrêter le fonctionnement de l'organe de chauffe 12.

La valeur du deuxième écart prédéterminé est typiquement comprise entre -1 et 0, par exemple égale à 0. Ainsi dans ce dernier exemple, le deuxième mode de fonctionnement est adopté si la température mesurée par le capteur de température 23 est inférieure ou égale à la température de consigne, ce qui a pour effet de débuter la chauffe de la pièce par l'organe de chauffe 12.

Par ailleurs, en parallèle de ces stratégies de pilotage déjà décrites en relation avec les premier et deuxième modes de fonctionnement, l'unité de gestion 19 fait varier l'appareil de chauffage 10, par pilotage des éléments de commutation, entre :
- un troisième mode de fonctionnement où les deuxièmes éléments de liaison 17 occupent une configuration de circuit fermé, le troisième mode de fonctionnement étant occupé si la valeur déterminée par l'élément de caractérisation 25 est inférieure ou égale à un premier seuil prédéterminé connu de l'unité de gestion 19,
- et un quatrième mode de fonctionnement où les deuxièmes éléments de liaison 17 occupent une configuration de circuit ouvert, le quatrième mode de fonctionnement étant occupé dès que la valeur déterminée par l'élément de caractérisation 25 est supérieure ou égale à un deuxième seuil prédéterminé connu de l'unité de gestion 19 et strictement supérieur au premier seuil prédéterminé.

En parallèle de ces stratégies de pilotage déjà décrites en relation avec les premier, deuxième, troisième et quatrième modes de fonctionnement, l'unité de gestion 19 fait occuper à l'appareil de chauffage 10, par pilotage des éléments de commutation, un cinquième mode de fonctionnement où les troisièmes éléments de liaison 18 occupent une configuration de circuit fermé si la valeur déterminée par l'élément de caractérisation 25 est supérieure ou égale à un troisième seuil prédéterminé connu de l'unité de gestion 19. Notamment, le troisième seuil prédéterminé est compris entre le premier seuil prédéterminé et le deuxième seuil prédéterminé.

Typiquement, le premier seuil prédéterminé est égal à 0,15 par exemple. Ainsi, le troisième mode de fonctionnement est adopté si l'état de charge du dispositif de stockage 15 est inférieur à 15%, ce qui a pour effet de faire débuter la charge du dispositif de stockage 15 afin d'éviter une décharge excessive susceptible de dégrader le dispositif de stockage 15. Alternativement ou en combinaison avec ce qui précède, l'adoption du troisième mode de fonctionnement peut éventuellement être conditionnée à la présence d'une énergie peu chère à partir de la source 13.

Le deuxième seuil prédéterminé est quant à lui typiquement supérieur à 0,9, par exemple égal à 0,95. Ainsi, le quatrième mode de fonctionnement est adopté si l'état de charge du dispositif de stockage 15 est supérieur à 95%, ce qui a pour effet d'arrêter la charge du dispositif de stockage 15 afin d'éviter une charge excessive et une usure prématurée.

Le troisième seuil prédéterminé est quant à lui compris typiquement entre 0,4 et 0,6, par exemple égal à 0,5. Ainsi, le cinquième mode de fonctionnement est adopté si l'état de charge du dispositif de stockage 15 est supérieur à 50% par exemple, ce qui a pour effet de débuter l'alimentation électrique de l'organe de chauffe 12 à partir du dispositif de stockage 15. Alternativement ou en combinaison avec ce qui précède, l'adoption du cinquième mode de fonctionnement peut éventuellement être conditionnée à l'absence d'une énergie peu chère à partir de la source 13.

Il doit bien être compris par le lecteur que l'utilisation des termes « premier mode de fonctionnement », « deuxième mode de fonctionnement », « troisième mode de fonctionnement », « quatrième mode de fonctionnement » et « cinquième mode de fonctionnement » ne confère à ceux-ci aucune propriété de priorité de l'un par rapport à l'autre et aucune propriété d'exclusion de l'un par rapport à l'autre. Au contraire, il est tout à fait possible de combiner différents modes de fonctionnement entre eux.

Le terme « état de charge » évoque une grandeur totalement connue de l'Homme du Métier, connue sous l'appellation « state of charge » selon la terminologie anglo-saxonne appropriée. Il existe de très nombreuses manières pour évaluer cet état de charge, n'apportant ici aucune limitation.

Avantageusement, le convertisseur de tension 14 comprend des dissipateurs thermiques produisant un deuxième flux de calories F2 avec les calories générées par le convertisseur de tension 14. L'organisation interne de l'appareil de chauffage 10 est telle que le deuxième flux F2 est mélangé avec le premier flux de calories F1 généré par l'organe de chauffe 12. Le deuxième flux F2 sert à la fois à un préchauffage rapide des autres composants et permet, de part son mélange avec le premier flux F1, d'optimiser le rendement énergétique de l'appareil électrique 10 en évitant que les calories produites par le convertisseur de tension 14 ne soient perdues voire gênantes. Autrement dit, la chaleur dégagée par le convertisseur de tension 14 pour la transformation du courant d'entrée en courant continu est utilisée pour le chauffage des composants et la génération de chaleur par l'appareil 10 pour éviter les pertes de rendement.

Au sein de l'installation électrique maintenant, les éléments de raccordement de l'entrée 141 du convertisseur de tension 14 sont raccordés à la source d'alimentation électrique 13. Très préférentiellement, la source d'alimentation électrique 13 délivre une tension électrique continue et comprend tout ou partie des éléments suivants : des panneaux photovoltaïques, une pile à combustible, une supercapacité, une batterie à base d'un assemblage de cellules électrochimiques. Cela permet d'optimiser le rendement général de l'appareil de chauffage 10 et de l'installation électrique en évitant les pertes dues classiquement aux conversions d'un courant alternatif à un courant continu. En outre, l'appareil de chauffage 10 est directement utilisable par alimentation à partir d'une source de courant continu, qui est une tendance actuelle notamment en raison du développement de la part des énergies renouvelables.

En référence aux Figures 2 et 3 maintenant, le boitier 11 peut comprendre une partie arrière 111 comprenant des moyens de fixation 18 permettant de fixer le boitier 11 à une paroi, par exemple une paroi verticale telle qu'un mur, et un garde corps avant 112 permettant le rayonnement des flux F1 et F2 vers l'extérieur du boitier 11. Dans la variante de la Figure 2, la partie arrière 111 présente une épaisseur sensiblement égale à l'épaisseur totale du boitier 11 et le garde corps avant 112 vient fermer le boitier 11 au niveau du contour périphérique avant de la partie arrière 111. Dans la variante de la Figure 3, la partie arrière 111 présente une épaisseur inférieure à l'épaisseur totale du boitier 11 et le boitier 11 comprend aussi une partie avant 113 supportant le garde corps avant 112 dans sa zone avant et venant, dans sa zone arrière, fermer le boitier 11 au niveau du contour périphérique avant de la partie arrière 111.

Au sein du boitier 11, le dispositif de stockage 15 est situé au-dessus du convertisseur de tension 14 et ce premier ensemble est décalé vers l'arrière par rapport à un deuxième ensemble formé par l'organe de chauffe 12 et l'unité de gestion 19 disposés côte-à-côte. Une paroi isolante thermiquement 27 sépare le premier ensemble et le deuxième ensemble, suivant l'épaisseur du boitier 11, uniquement au niveau du dispositif de stockage 15. Au contraire, la paroi isolante 27 n'est pas aménagée entre le convertisseur de tension 14 et le deuxième ensemble. Il en résulte que les calories générées par le convertisseur de tension 14 durant la conversion de tension viennent se mélanger avec les calories générées par l'organe de chauffe 12 et permettent à froid de préchauffer au moins l'unité de gestion 19, le dispositif de stockage 15 et l'organe de chauffe 12.

Le fait de prévoir un appareil de chauffage 10 fonctionnant avec un courant continu et incorporant le convertisseur de tension 14 permet de choisir la tension en amont et à l'intérieur de l'appareil de chauffage 10. Avec les solutions connues à ce jour, il n'y a pas de possibilité d'utiliser et de contrôler directement une source de tension continue. Au contraire, l'appareil de chauffage 10 permet de contrôler le type d'électricité et de choisir la nature de la source d'alimentation 13 et le type d'organe de chauffe 12 et conséquemment permet de participer à l'intégration des sources d'énergies renouvelables sur le réseau électrique en évitant les pertes de transformation en courant alternatif. En effet, l'appareil de chauffage 10 permet d'être directement utilisable par alimentation via une source de tension continue, sans besoin de conversion en courant alternatif, évitant les pertes qui en résulteraient.

Le passage de la tension d'entrée alternative ou continue en une tension continue via le convertisseur de tension 14, typiquement limitée entre 12 et 60 V, permet de limiter les problématiques de sécurité pour les personnes de manière efficace.

Outre les avantages qui ont été exposés précédemment, la solution objet de l'invention est simple, économique, fiable, présente un rendement élevé et son utilisation dans le cadre de sources d'alimentation en énergie électrique continue est nettement facilitée tout en améliorant les rendements globaux.

Cette solution peut être intégrée au sein des réseaux intelligents dits « smart grids » pour permettre un stockage en conditions optimales des énergies de sources de tension continue sur le réseau électrique.

Avantageusement, l'unité de gestion 19 de l'appareil de chauffage 10 peut être commandé subséquemment aux événements du réseau domestique ou du réseau national pour compenser les cas suivants rencontrés en « smart grids » : production en surplus par rapport à la demande, demande en surplus par rapport à la production et soutirage de puissance réactive.

En cas de production supérieure à la demande, le dispositif de stockage 15 peut consommer de l'énergie sur le réseau domestique ou national en vue de son stockage local.

En cas de demande supérieure à la production, le dispositif de stockage 15 peut fournir de l'énergie au réseau domestique ou national.

En cas de soutirage de puissance réactive, le dispositif de stockage 15 peut être utilisé, avec les paramètres de tension et de phase adéquats, pour augmenter le facteur de puissance et/ou réduire la pollution harmonique du réseau.

Par exemple, les sources d'énergie solaire, les piles à combustible, les supercapacités et les batteries électrochimiques sont des sources de tension continue qui pourront être une source d'énergie connectée à l'appareil de chauffage 10 et ces sources ayant des niveaux de tension continue élevés, le convertisseur de tension 14 de type DC/DC permettra une utilisation dans l'appareil de chauffage 10 dans des conditions optimales. Avantageusement, cette solution pourra être intégrée au sein des habitations à énergies positives pour permettre un stockage in situ des énergies renouvelables issues de la production de l'habitation à énergie positive.

Bien entendu, l'invention n'est pas limitée aux modes de réalisation représentés et décrits ci-avant, mais en couvre au contraire toutes les variantes.

## Revendications

1. Appareil de chauffage (10) de type radiateur électrique, comprenant :
- un boitier (11) logeant un organe de chauffe (12) produisant un premier flux de calories (F1) lorsqu'une entrée (121) de l'organe de chauffe (12) est alimentée par une tension électrique continue,
- un convertisseur de tension (14) implanté dans le boitier (11) et comprenant une entrée (141) munie d'éléments de raccordement pour raccorder le convertisseur de tension (14) à une source d'alimentation électrique (13) et une sortie (142) délivrant une tension électrique continue apte à alimenter directement ou indirectement l'entrée (121) de l'organe de chauffe (12),
- un dispositif de stockage d'énergie électrique (15) fonctionnant sous un courant électrique continu, ayant une entrée (151) destinée à être alimentée par un courant continu et une sortie (152) délivrant un courant continu, le dispositif de stockage d'énergie électrique (15) comprenant une batterie à base d'un assemblage de cellules électrochimiques et/ou un supercondensateur et/ou une pile à combustible,
- une unité de gestion (19) logée dans le boitier (11) et pilotant au moins l'organe de chauffe (12),
- des premiers éléments de liaison (16) pour relier la sortie (142) du convertisseur de tension (14) avec l'entrée (121) de l'organe de chauffe (12) et aptes à appliquer la tension électrique continue délivrée en sortie (142) du convertisseur de tension (14) à l'entrée (121) de l'organe de chauffe (12),
- des deuxièmes éléments de liaison (17) pour relier la sortie (142) du convertisseur de tension (14) avec l'entrée (151) du dispositif de stockage d'énergie électrique (15) et aptes à appliquer la tension électrique continue délivrée en sortie (142) du convertisseur de tension (14) à l'entrée (151) du dispositif de stockage d'énergie électrique (15),
- des troisièmes éléments de liaison (18) pour relier la sortie (152) du dispositif de stockage d'énergie électrique (15) avec l'entrée (121) de l'organe de chauffe (12) et aptes à appliquer le courant continu délivré par la sortie (152) du dispositif de stockage d'énergie électrique (15) à l'entrée (121) de l'organe de chauffe (12),
- des éléments de commutation pour faire varier les premiers éléments de liaison (16) entre une configuration de circuit ouvert ou de circuit fermé, pour faire varier les deuxièmes éléments de liaison (17) entre une configuration de circuit ouvert ou de circuit fermé, et pour faire varier les troisièmes éléments de liaison (18) entre une configuration de circuit ouvert ou de circuit fermé,
- un élément de caractérisation (25) permettant de caractériser l'état de charge du dispositif de stockage d'énergie électrique (15),
- des éléments de transmission (26) permettant d'adresser la valeur déterminée par l'élément de caractérisation (25) à une entrée (192) de l'unité de gestion (19),
- -un capteur de mesure (23) de la température à l'extérieur du boitier (11), et
- des éléments de transmission (24) permettant d'adresser la valeur déterminée par le capteur de mesure (23) à une entrée (191) de l'unité de gestion (19); l'appareil de chauffage étant **caractérisé en ce que** l'unité de gestion (19) assure un pilotage des éléments de commutation selon un algorithme de stratégie prédéterminé enregistré dans une mémoire de l'unité de gestion (19), en fonction de la valeur déterminée par le capteur de mesure (23) et adressée à l'unité de gestion (19) et en fonction de la valeur déterminée par l'élément de caractérisation (25) et adressée à l'unité de gestion (19).

2. Appareil de chauffage (10) selon la revendication 1, **caractérisé en ce que** le convertisseur de tension (14) est configuré de sorte à pouvoir délivrer, à sa sortie (142), ladite tension électrique continue par conversion d'une tension électrique continue appliquée à l'entrée (141) du convertisseur de tension (14) par la source d'alimentation électrique (13) lorsque le convertisseur de tension (14) est raccordé à celle-ci.

3. Appareil de chauffage (10) selon la revendication 1, **caractérisé en ce que** le convertisseur de tension (14) est configuré de sorte à pouvoir délivrer, à sa sortie (142), ladite tension électrique continue par conversion d'une tension électrique alternative appliquée à l'entrée (141) du convertisseur de tension (14) par la source d'alimentation électrique (13) lorsque le convertisseur de tension (14) est raccordé à celle-ci.

4. Appareil de chauffage (10) selon l'une des revendications 1 à 3, **caractérisé en ce que** l'unité de gestion (19) fait varier l'appareil de chauffage (10), par pilotage des éléments de commutation, entre un premier mode de fonctionnement où les premiers éléments de liaison (16) et/ou les troisièmes éléments de liaison (18) occupent une configuration de circuit ouvert et un deuxième mode de fonctionnement où les premiers éléments de liaison (16) et/ou les troisièmes éléments de liaison (18) occupent une configuration de circuit fermé, le premier mode de fonctionnement étant occupé si la différence entre la valeur déterminée par le capteur de mesure (23) et une température de consigne connue de l'unité de gestion (19) est supérieure à un premier écart prédéterminé strictement positif et le deuxième mode de fonctionnement étant occupé si la différence entre la valeur déterminée par le capteur de mesure (23) et la température de consigne connue de l'unité de gestion (19) est inférieure à un deuxième écart prédéterminé négatif ou nul.

5. Appareil de chauffage (10) selon l'une quelconque des revendications 1 ou 4, **caractérisé en ce que** l'unité de gestion (19) fait varier l'appareil de chauffage (10), par pilotage des éléments de commutation, entre un troisième mode de fonctionnement où les deuxièmes éléments de liaison (17) occupent une configuration de circuit fermé et un quatrième mode de fonctionnement où les deuxièmes éléments de liaison (17) occupent une configuration de circuit ouvert, le troisième mode de fonctionnement étant occupé si la valeur déterminée par l'élément de caractérisation (25) est inférieure ou égale à un premier seuil prédéterminé connu de l'unité de gestion (19) et le quatrième mode de fonctionnement étant occupé dès que la valeur déterminée par l'élément de caractérisation (25) est supérieure ou égale à un deuxième seuil prédéterminé connu de l'unité de gestion (19) et strictement supérieur au premier seuil prédéterminé.

6. Appareil de chauffage (10) selon l'une quelconque des revendications 1 à 5, **caractérisé en ce que** l'unité de gestion (19) fait occuper à l'appareil de chauffage (10), par pilotage des éléments de commutation, un cinquième mode de fonctionnement où les troisièmes éléments de liaison (18) occupent une configuration de circuit fermé si la valeur déterminée par l'élément de caractérisation (25) est supérieure ou égale à un troisième seuil prédéterminé connu de l'unité de gestion (19).

7. Appareil de chauffage (10) selon l'une quelconque des revendications 1 à 6, **caractérisé en ce que** l'unité de gestion (19) assure un pilotage du convertisseur de tension (14) tel que la tension électrique continue délivrée à la sortie du convertisseur de tension (14) varie en fonction de la puissance à délivrer par l'organe de chauffe (12) calculée par l'unité de gestion (19).

8. Appareil de chauffage (10) selon l'une quelconque des revendications 1 à 7, **caractérisé en ce que** le convertisseur de tension (14) comprend des dissipateurs thermiques produisant un deuxième flux de calories (F2) avec les calories générées par le convertisseur de tension (14) et **en ce que** le deuxième flux (F2) est mélangé avec le premier flux de calories (F1) généré par l'organe de chauffe (12).

9. Installation électrique comprenant une source d'alimentation électrique (13) et au moins un appareil de chauffage (10) selon l'une quelconque des revendications précédentes dont les éléments de raccordement de l'entrée (141) du convertisseur de tension (14) sont raccordés à la source d'alimentation électrique (13), dans laquelle la source d'alimentation électrique (13) délivre une tension électrique continue et comprend tout ou partie des éléments suivants : des panneaux photovoltaïques, une pile à combustible, une supercapacité, une batterie à base d'un assemblage de cellules électrochimiques.

## Patentansprüche

1. Heizvorrichtung (10) vom Typ elektrischer Heizkörper, umfassend:
- ein Gehäuse (11), in dem eine Heizeinrichtung (12) untergebracht ist, die einen ersten Kalorienstrom (F1) produziert, wenn ein Eingang (121) der Heizeinrichtung (12) mit einer elektrischen Gleichspannung versorgt wird,
- einen Spannungswandler (14), der in das Gehäuse (11) eingesetzt ist und einen Eingang (141) umfasst, der mit Anschlusselementen ausgestattet ist, um den Spannungswandler (14) an eine elektrische Versorgungsquelle (13) anzuschließen, und einen Ausgang (142), der eine elektrische Gleichspannung bereitstellt, die imstande ist, den Eingang (121) der Heizeinrichtung (12) direkt oder indirekt zu versorgen,
- eine Stromspeichervorrichtung (15), die mit einem Gleichstrom arbeitet, mit einem Eingang (151), der zur Versorgung mit einem Gleichstrom bestimmt ist, und einem Ausgang (152), der einen Gleichstrom bereitstellt, wobei die Stromspeichervorrichtung (15) eine Batterie auf der Basis eines Verbands elektrochemischer Zellen und/oder einen Superkondensator und/oder eine Brennstoffzelle umfasst,
- eine Verwaltungseinheit (19), die in dem Gehäuse (11) untergebracht ist und mindestens die Heizeinrichtung (12) steuert,
- erste Verbindungselemente (16), um den Ausgang (142) des Spannungswandlers (14) mit dem Eingang (121) der Heizeinrichtung (12) zu verbinden und die imstande sind, die am Ausgang (142) des Spannungswandlers (14) bereitgestellte elektrische Gleichspannung am Eingang (121) der Heizeinrichtung (12) anzulegen,
- zweite Verbindungselemente (17), um den Ausgang (142) des Spannungswandlers (14) mit dem Eingang (151) der Stromspeichervorrichtung (15) zu verbinden und die imstande sind, die am Ausgang (142) des Spannungswandlers (14) bereitgestellte elektrische Gleichspannung am Eingang (151) der Stromspeichervorrichtung (15) anzulegen,
- dritte Verbindungselemente (18), um den Ausgang (152) der Stromspeichervorrichtung (15) mit dem Eingang (121) der Heizeinrichtung (12) zu verbinden und die imstande sind, den von dem Ausgang (152) der Stromspeichervorrichtung (15) bereitgestellten Gleichstrom am Eingang (121) der Heizeinrichtung (12) anzulegen,
- Schaltelemente, um die ersten Verbindungselemente (16) zwischen einer offenen oder geschlossenen Schaltungskonfiguration zu ändern, um die zweiten Verbindungselemente (17) zwischen einer offenen oder geschlossenen Schaltungskonfiguration zu ändern und um die dritten Verbindungselemente (18) zwischen einer offenen oder geschlossenen Schaltungskonfiguration zu ändern,
- ein Charakterisierungselement (25), das erlaubt, den Ladzustand der Stromspeichervorrichtung (15) zu charakterisieren,
- Übertragungselemente (26), die erlauben, den von dem Charakterisierungselement (25) bestimmten Wert an einen Eingang (192) der Verwaltungseinheit (19) zu übertragen,
- einen Messsensor (23) der Temperatur außerhalb des Gehäuses (11), und
- Übertragungselemente (24), die erlauben, den von dem Messsensor (23) bestimmten Wert an einen Eingang (191) der Verwaltungseinheit (19) zu übertragen;
wobei die Heizvorrichtung **dadurch gekennzeichnet ist, dass** die Verwaltungseinheit (19) eine Steuerung der Schaltelemente gemäß einem vorher festgelegten, in einem Speicher der Verwaltungseinheit (19) gespeicherten Strategiealgorithmus in Abhängigkeit von dem von dem Messsensor (23) bestimmten und an der Verwaltungseinheit (19) übertragenen Wert und in Abhängigkeit von dem von dem Charakterisierungselement (25) bestimmten und an der Verwaltungseinheit (19) übertragenen Wert gewährleistet.

2. Heizvorrichtung (10) nach Anspruch 1, **dadurch gekennzeichnet, dass** der Spannungswandler (14) derart ausgelegt ist, dass er an seinem Ausgang (142) die elektrische Gleichspannung durch Umwandlung einer am Eingang (141) des Spannungswandlers (14) durch die elektrische Versorgungsquelle (13) angelegte elektrischen Gleichspannung bereitstellen kann, wenn der Spannungswandler (14) an diese angeschlossen ist.

3. Heizvorrichtung (10) nach Anspruch 1, **dadurch gekennzeichnet, dass** der Spannungswandler (14) derart ausgelegt ist, dass er an seinem Ausgang (142) die elektrische Gleichspannung durch Umwandlung einer am Eingang (141) des Spannungswandlers (14) durch die elektrische Versorgungsquelle (13) angelegte elektrische Wechselspannung bereitstellen kann, wenn der Spannungswandler (14) an diese angeschlossen ist.

4. Heizvorrichtung (10) nach einem der Ansprüche 1 bis 3, **dadurch gekennzeichnet, dass** die Verwaltungseinheit (19) die Heizvorrichtung (10) durch Steuern der Schaltelemente zwischen einem ersten Betriebsmodus, in dem die ersten Verbindungselemente (16) und/oder die dritten Verbindungselemente (18) eine offene Schaltkreiskonfiguration einnehmen, und einem zweiten Betriebsmodus, in dem die ersten Verbindungselemente (16) und/oder die dritten Verbindungselemente (18) eine geschlossene Schaltkreiskonfiguration einnehmen, ändern, wobei der erste Betriebsmodus eingenommen wird, wenn die Differenz zwischen dem von dem Messsensor (23) bestimmten Wert und einer der Verwaltungseinheit (19) bekannten Solltemperatur größer als eine erste vorher festgelegte, streng positive Abweichung ist und der zweite Betriebsmodus eingenommen wird, wenn die Differenz zwischen dem von dem Messsensor (23) bestimmten Wert und der der Verwaltungseinheit (19) bekannten Solltemperatur kleiner als eine zweite vorher festgelegte negative oder Null-Abweichung ist.

5. Heizvorrichtung (10) nach einem der Ansprüche 1 oder 4, **dadurch gekennzeichnet, dass** die Verwaltungseinheit (19) die Heizvorrichtung (10) durch Steuern der Schaltelemente zwischen einem dritten Betriebsmodus, in dem die zweiten Verbindungselemente (17) eine geschlossene Schaltkreiskonfiguration einnehmen, und einem vierten Betriebsmodus, in dem die zweiten Verbindungselemente (17) eine offene Schaltkreiskonfiguration einnehmen, ändern, wobei der dritte Betriebsmodus eingenommen wird, wenn der von dem Charakterisierungselement (25) bestimmte Wert kleiner oder gleich einem ersten vorher festgelegten, der Verwaltungseinheit (19) bekannten Grenzwert ist und der vierte Betriebsmodus eingenommen wird, sobald der von dem Charakterisierungselement (25) bestimmte Wert größer oder gleich einem zweiten vorher festgelegten, der Verwaltungseinheit (19) bekannten Grenzwert und streng größer als der erste vorher festgelegte Grenzwert ist.

6. Heizvorrichtung (10) nach einem der Ansprüche 1 bis 5, **dadurch gekennzeichnet, dass** die Verwaltungseinheit (19) die Heizvorrichtung (10) veranlasst, durch Steuern der Schaltelemente einen fünften Betriebsmodus einzunehmen, in dem die dritten Verbindungselemente (18) eine geschlossene Schaltkreiskonfiguration einnehmen, wenn der von dem Charakterisierungselement (25) bestimmte Wert größer oder gleich einem dritten vorher festgelegten, der Verwaltungseinheit (19) bekannten Grenzwert ist.

7. Heizvorrichtung (10) nach einem der Ansprüche 1 bis 6, **dadurch gekennzeichnet, dass** die Verwaltungseinheit (19) eine Steuerung des Spannungswandlers (14) gewährleistet, so dass die am Ausgang des Spannungswandlers (14) bereitgestellte elektrischen Gleichspannung in Abhängigkeit von der von der Heizeinrichtung (12) bereitzustellenden, von der Verwaltungseinheit (19) berechneten Leistung schwankt.

8. Heizvorrichtung (10) nach einem der Ansprüche 1 bis 7, **dadurch gekennzeichnet, dass** der Spannungswandler (14) Wärmeableiter umfasst, die einen zweiten Kalorienstrom (F2) mit den von dem Spannungswandler (14) erzeugten Kalorien produzieren und dass der zweite Strom (F2) eine Mischung mit dem ersten, von der Heizeinrichtung (12) produzierten Kalorienstrom (F1) ist.

9. Elektrische Anlage, umfassend eine elektrische Versorgungsquelle (13) und mindestens eine Heizvorrichtung (10) nach einem der vorangehenden Ansprüche, deren Anschlusselemente des Eingangs (141) des Spannungswandlers (14) an die elektrische Versorgungsquelle (13) angeschlossen sind, wobei die elektrische Versorgungsquelle (13) eine elektrische Gleichspannung bereitstellt und alle oder einen Teil der folgenden Elemente umfasst: photovoltaische Panele, eine Brennstoffzelle, eine Superkapazität, eine Batterie auf der Basis eines Verbands elektrochemischer Zellen.

## Claims

1. An electrical radiator type heating appliance (10), comprising:
- a case (11) housing a heater member (12) producing a first flow of calories (F1) when an input (121) of the heater member (12) is powered by a direct electric voltage,
- a voltage converter (14) implanted in the case (11) and comprising an input (141) provided with connection elements for connecting the voltage converter (14) to an electric power supply source (13) and an output (142) delivering a direct electric voltage adapted to directly or indirectly power the input (121) of the heater member (12),
- an electrical energy storage device (15) operating under a direct electric current, having an input (151) intended to be powered by a direct current and an output (152) delivering a direct current, the electrical energy storage device (15) comprising an electrochemical cells assembly-based battery and/or a supercapacitor and/or a fuel cell,
- a management unit (19) housed within the case (11) and controlling at least the heater member (12),
- first linking elements (16) for linking the output (142) of the voltage converter (14) with the input (121) of the heater member (12) and adapted to apply the direct electric voltage delivered at the output (142) of the voltage converter (14) at the input (121) of the heater member (12),
- second linking elements (17) for linking the output (142) of the voltage converter (14) with the input (151) of the electrical energy storage device (15) and adapted to apply the direct electric voltage delivered at the output (142) of the voltage converter (14) at the input (151) of the electrical energy storage device (15),
- third linking elements (18) for linking the output (152) of the electrical energy storage device (15) with the input (121) of the heater member (12) and adapted to apply the direct current delivered by the output (152) of the electrical energy storage device (15) at the input (121) of the heater member (12),
- switch elements for toggling the first linking elements (16) between an open circuit configuration or a closed circuit configuration, for toggling the second linking elements (17) between an open circuit configuration or a closed circuit configuration, and for toggling the third linking elements (18) between an open circuit configuration or a closed circuit configuration,
- a characterization element (25) allowing characterizing the state-of-charge of the electrical energy storage device (15),
- transmission elements (26) allowing addressing the value determined by the characterization element (25) to an input (192) of the management unit (19),
- a measuring sensor (23) for measuring the temperature outside the case (11), and
- transmission elements (24) allowing addressing the value determined by the measuring sensor (23) to an input (191) of the management unit (19);
the heating appliance being **characterized in that** the management unit (19) ensures a control of the switch elements according to a predetermined strategy algorithm stored in a memory of the management unit (19), according to the value determined by the measuring sensor (23) and addressed to the management unit (19) and according to the value determined by the characterization element (25) and addressed to the management unit (19).

2. The heating appliance (10) according to claim 1, **characterized in that** the voltage converter (14) is configured so as to be able to deliver, at its output (142), said direct electric voltage by converting a direct electric voltage applied at the input (141) of the voltage converter (14) by the electric power supply source (13) when the voltage converter (14) is connected thereto.

3. The heating appliance (10) according to claim 1, **characterized in that** the voltage converter (14) is configured so as to be able to deliver, at its output (142), said direct electric voltage by converting an alternating electric voltage applied at the input (141) of the voltage converter (14) by the electric power supply source (13) when the voltage converter (14) is connected thereto.

4. The heating appliance (10) according to any of claims 1 to 3, **characterized in that** the management unit (19) makes the heating appliance (10) toggle, by controlling the switch elements, between a first operating mode where the first linking elements (16) and/or the third linking elements (18) occupy an open circuit configuration and a second operating mode where the first linking elements (16) and/or the third linking elements (18) occupy a closed circuit configuration, the first operating mode being occupied if the difference between the value determined by the measuring sensor (23) and a setpoint temperature known by the management unit (19) is higher than a strictly positive first predetermined value and the second operating mode being occupied if the difference between the value determined by the measuring sensor (23) and the setpoint temperature known by the management unit (19) is lower than a second predetermined value less than or equal to zero.

5. The heating appliance (10) according to any one of claims 1 or 4, **characterized in that** the management unit (19) makes the heating appliance (10) toggle, by controlling the switch elements, between a third operating mode where the second linking elements (17) occupy a closed circuit configuration and a fourth operating mode where the second linking elements (17) occupy an open circuit configuration, the third operating mode being occupied if the value determined by the characterization element (25) is lower than or equal to a first predetermined threshold known by the management unit (19) and the fourth operating mode being occupied as soon as the value determined by the characterization element (25) is higher than or equal to a second predetermined threshold known by the management unit (19) and strictly higher than the first predetermined threshold.

6. The heating appliance (10) according to any one of claims 1 to 5, **characterized in that** the management unit (19) makes the heating appliance (10) occupy, by controlling the switch elements, a fifth operating mode where the third linking elements (18) occupy a closed circuit configuration if the value determined by the characterization element (25) is higher than or equal to a third predetermined threshold known by the management unit (19).

7. The heating appliance (10) according to any one of claims 1 to 6, **characterized in that** the control unit (19) ensures a control of the voltage converter (14) such that the direct electric voltage delivered at the output of the voltage converter (14) varies according to the power to be delivered by the heater member (12) calculated by the management unit (19).

8. The heating appliance (10) according to any one of claims 1 to 7, **characterized in that** the voltage converter (14) comprises heat sinks producing a second flow of calories (F2) with the calories generated by the voltage converter (14) and **in that** the second flow (F2) is mixed with the first flow of calories (F1) generated by the heater member (12).

9. An electrical installation comprising an electric power supply source (13) and at least one heating appliance (10) according to any one of the preceding claims, whose connection elements of the input (141) of the voltage converter (14) are connected to the electric power supply source (13), in which the electric power supply source (13) delivers a direct electric voltage and comprises all or part of the following elements: photovoltaic panels, a fuel cell, a supercapacitor, an electrochemical cells assembly-based battery.
